# EUROPÄISCHE PATENTSCHRIFT

(11) **EP 3 446 594 B1**
(45) Veröffentlichungstag und Bekanntmachung des Hinweises auf die Patenterteilung: **29.07.2020**
(21) Anmeldenummer: 17188011.5
(22) Anmeldetag: 25.08.2017
(51) Int. Cl.: A47B 57/58, A47B 77/18, A47B 88/975

(54) **BEHÄLTERVORRICHTUNG MIT EINEM BEHÄLTER UND EINER FESTHALTEVORRICHTUNG**
CONTAINER APPARATUS WITH A CONTAINER AND A RETENTION APPARATUS
DISPOSITIF DE CONTENEUR DOTÉ D'UN CONTENEUR ET DISPOSITIF DE FIXATION

(43) Veröffentlichungstag der Anmeldung: 27.02.2019
(73) Patentinhaber: A. & J. Stöckli AG, 8754 Netstal (CH)
(72) Erfinder: Rüsch, Marcel, 8497 Fischenthal (CH)
(74) Vertreter: Sutter, Kurt

(56) Entgegenhaltungen:
- EP-A1- 3 087 867
- GB-A- 2 174 072
- JP-A- 2013 188 303

## Beschreibung

### Gebiet der Erfindung

Die Erfindung betrifft eine Behältervorrichtung umfassend mindestens einen Behälter, insbesondere mindestens einen Abfallbehälter, und eine Festhaltevorrichtung zum Festhalten des mindestens einen Behälters in einer Schublade, wobei die Festhaltevorrichtung mindestens ein Haltemittel aufweist.

### Hintergrund

Kehrichtbehälter sind in Küchen in ausziehbaren Schubladen angeordnet. Durch ein rasches Schliessen und Öffnen der Schublade wirken Kräfte auf den Kehrichtbehälter, sodass dieser innerhalb der Schublade kippen oder sich verschieben kann. Zur Lösung dieses Problems ist es aus dem Stand der Technik beispielsweise bekannt, den Kehrichtbehälter mit der Schublade zu verschrauben. Dies erfordert allerdings einen hohen Montageaufwand.

JP 2013 188303 zeigt eine Schublade mit einem Abfallbehälter, welcher von mehreren Stangen getragen wird. Die Stangen werden von Festhaltevorrichtungen gehalten und können in Abhängigkeit der Abfallbehältergrösse verschoben werden.

EP 3 087 867 offenbart Halteelemente, die über Fixiermittel an einem Schubladenboden fixiert sind. Die Halteelemente weisen einen Fussteil und einen mit diesem verbundenen stehenden Teil auf, welcher der Aufnahme von Behältern dient.

Aus der Druckschrift GB 2174072A ist eine weitere gattungsgemäße Behältervorrichtung bekannt.

### Darstellung der Erfindung

Es ist Aufgabe der Erfindung, eine Behältervorrichtung bereitzustellen, welche mit einem geringen Aufwand in einer Schublade montierbar ist und insbesondere gegen ein Kippen und/oder gegen eine Verschiebung innerhalb der Schublade geschützt ist.

Diese Aufgabe wird gelöst gemäss dem Gegenstand aus dem unabhängigen Anspruch. Demgemäss umfasst die Behältervorrichtung mindestens einen Behälter, insbesondere einen Abfallbehälter, und eine Festhaltevorrichtung zum Festhalten des mindestens einen Behälters in einer Schublade. Die Festhaltevorrichtung weist mindestens ein Haltemittel und der mindestens eine Behälter ein Halteteil auf. Der Behälter wird am mindestens einen Halteteil mittels dem mindestens einen Haltemittel festgehalten.

Eine Kombination von Behälter und Festhaltevorrichtung ermöglicht eine einfache Montage der Behältervorrichtung in einer Schublade. In einem ersten Schritt kann die Festhaltevorrichtung in der Schublade montiert werden und in einem zweiten Schritt wird der Behälter mit der Festhaltevorrichtung in Verbindung gebracht, wobei die Verbindung zwischen Festhaltevorrichtung und Behälter konstruktiv möglichst einfach ausgestaltet ist. Dadurch kann der Behälter in einfacher Weise aus der Schublade entnommen und in diese wieder eingesetzt werden, während die Festhaltevorrichtung in der Schublade verbleiben kann.

Die Festhaltevorrichtung weist eine Spanneinrichtung zum Einspannen der Festhaltevorrichtung in der Schublade auf.

Eine Spanneinrichtung hat den Vorteil, dass die Festhaltevorrichtung durch die auf sie wirkende Spannkraft stabil in der Schublade gehalten werden kann. Dadurch werden bei einem ruckartigen Öffnen oder Schliessen der Schublade die Festhaltevorrichtung und der von ihr festgehaltene Behälter innerhalb der Schublade zuverlässig in Position gehalten. Die erfindungsgemässe Festhaltevorrichtung kann flexibel und passgenau in die Schublade eingespannt werden. Im Vergleich zu einer Verschraubung von Behälter und Schublade kann die Festhaltevorrichtung mit der Spanneinrichtung einfach und schnell in die Schublade eingesetzt werden ohne dass grössere Montagearbeiten notwendig sind.

Durch die Spanneinrichtung ist eine einstellbare Länge der Festhaltevorrichtung in mindestens einer Bewegungsrichtung fixierbar.

Beispielsweise kann die einstellbare Länge derart fixiert werden, dass lediglich die Verkürzung der Länge blockiert ist, während die einstellbare Länge weiterhin vergrössert werden kann. Dadurch lässt sich die Festhaltevorrichtung besonders komfortabel in die Schublade einsetzen. Die Länge der Festhaltevorrichtung wird zu Beginn des Montagevorgangs etwas kürzer als eine Länge des Schubladeninnenraumes eingestellt. Der Benutzer legt dann die Festhaltevorrichtung in die Schublade ein, verlängert die einstellbare Grösse und drückt dabei die Festhaltevorrichtung gegen die Innenwände der Schublade, sodass die Festhaltevorrichtung mit der Schublade verspannt wird. Aufgrund der Fixierung der einstellbaren Länge kann der Benutzer die Festhaltevorrichtung loslassen und die Verspannung bleibt dennoch aufrechterhalten.

In einer besonderen Ausführungsform weist die Spanneinrichtung eine mechanische Rücklaufsperre auf. Diese kann insbesondere händisch und/oder mittels eines Werkzeugs gelöst werden. Im Weiteren kann die Rücklaufsperre derart ausgestaltet sein, dass diese die Verkürzung der Länge der Festhaltevorrichtung blockiert und die Vergrösserung der Länge der Festhaltevorrichtung nicht blockiert.

Vorteilhaft kann die Festhaltevorrichtung ein Doppel-T-Element aufweisen. Mit diesem kann der Behälter zumindest teilweise umfasst und dadurch festgehalten werden. Insbesondere können mit dem Doppel-T-Element gleichzeitig zwei oder mehr Behälter teilweise umfasst werden.

Die Ausgestaltung der Festhaltevorrichtung als Doppel-T-Element hat den Vorteil, dass die Festhaltevorrichtung platzsparend ausgestaltet werden kann, aber trotzdem in die Schublade gut einspannbar ist und Haltemittel zum zuverlässigen Festhalten des einen oder der mehreren Behälter aufweist. Ein solches T-Element kann innerhalb der Schublade einfach verschoben werden, um je nach gewünschter Aufteilung der Schublade bzw. je nach Grösse der einzelnen Behälter passend angeordnet zu sein. Das Doppel-T-Element muss nicht symmetrisch ausgestaltet sein. Je nach Grösse der einzelnen Behälter können die T-Dachelemente beispielsweise unterschiedlich ausgestaltet sein.

In einer besonderen Ausführungsform weist das Doppel-T-Element einen T-Stamm und zwei T-Dachelemente auf. Das Doppel-T-Element ist insbesondere derart ausgestaltet, dass mindestens ein T-Dachelement eine erste Kontaktfläche aufweist zur Herstellung eines Kraftschlusses mit einer ersten Wand der Schublade.

Mit Vorteil weist die Spanneinrichtung eine Ausziehvorrichtung auf, wobei die Ausziehvorrichtung innerhalb des T-Stamms und relativ zum Doppel-T-Element bewegbar angeordnet ist. Im Weiteren ist eine zweite Kontaktfläche vorhanden zur Herstellung eines Kraftschlusses mit einer zweiten Wand der Schublade. Insbesondere kann die Ausziehvorrichtung am Doppel-T-Element, insbesondere am Doppel-T-Stamm arretierbar ausgestaltet sein.

In einer besonderen Ausführungsform weisen die Haltemittel einen Kippschutz auf, welcher zur Verhinderung eines Kippens des Behälters bei Bewegung der Schublade geeignet ist. Zusätzlich oder alternativ weisen die Haltemittel einen Verschiebeschutz auf, welcher zur Verhinderung eines Verschiebens des Behälters innerhalb der Schublade geeignet ist.

Solche Haltemittel haben den Vorteil, dass der Behälter bei einem ruckartigen Öffnen oder Schliessen der Schubladen sich innerhalb der Schublade weder verschiebt noch kippt. Dadurch bleibt der Behälter innerhalb der Schublade in Position.

Mit Vorteil sind das mindestens eine Haltemittel und das mindestens eine Halteteil in Formschlussverbindung. Insbesondere ist das Halteteil eine Einbuchtung, welche an einer Aussenseite, insbesondere am Boden oder an der Seitenwand, des Behälters, oder am Übergang zwischen Boden und Seitenwand des Behälters angeordnet ist, wobei das mindestens eine Haltemittel in die Einbuchtung eingreift.

In einer besonderen Ausführungsform ist der Behälter rechteckig ausgestaltet und weist an mindestens einer Ecke, insbesondere an vier Ecken, eine Einbuchtung auf.

Die Ausgestaltung des Halteteils als Einbuchtung oder die Anordnung der Einbuchtung in den vier Ecken des Behälters führt zu einer besonders stabilen Anordnung des Behälters an der Festhaltevorrichtung.

In einer besonderen Ausführungsform können die Haltemittel eine Haltenoppe und/oder einen Steg und/oder einen Keil aufweisen, welche ein an den Haltemitteln angeordneter Verbindungspartner der formschlüssigen Verbindung ist. Insbesondere kann im eingebauten Zustand der Festhaltevorrichtung die Haltenoppe nach oben gerichtet sein, sodass der Behälter von oben auf die Haltenoppe aufsetzbar ist. Insbesondere weist der Behälter eine Einbuchtung auf, in welche die Haltenoppe eingreift und dadurch eine formschlüssige Verbindung zustande kommt.

Mit Vorteil kann die Festhaltevorrichtung elastische Elemente, insbesondere elastisch oder gummielastisch verformbare Elemente, insbesondere Gumminoppen, aufweisen, welche an einem Ende oder an gegenüberliegenden Enden der Festhaltevorrichtung vorgesehen sind. Der Vorteil dieser elastischen Elemente liegt darin, dass sie während des Spannvorgangs komprimiert werden, sodass die Festhaltevorrichtung mit der Schublade verspannt wird.

Unter "elastischen Elementen" sind Körper zu verstehen, welche unter Krafteinwirkung ihre Form verändern. Im vorliegenden Fall müssen die elastischen Elemente genügend elastisch sein, damit eine Verspannung der Festhaltevorrichtung möglich ist. Dies hängt insbesondere davon ab, in welch grossen, diskreten Schritten die einstellbare Länge einstellbar ist.

Insbesondere ist eine Länge des elastischen Elements unter üblicher Belastung um mindestens 1 mm, insbesondere um mindestens 2 mm, insbesondere um mindestens 5 mm veränderbar.

Die Erfindung betrifft weiter eine Schublade, welche ein Einlegeplatte umfasst, welche derart ausgestaltet ist, dass sie formschlüssig in der Schublade gehalten wird, insbesondere wobei die Haltemittel auf der Einlegeplatte angeordnet sind.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine Schublade mit einer Festhaltevorrichtung und einem Kehrichtbehälter;
Fig. 2 eine Festhaltevorrichtung mit kurz eingestellter Länge;
Fig. 3 einen Schnitt durch einen Kehrichtbehälter und eine Festhaltevorrichtung;
Fig. 4 eine Festhaltevorrichtung mit grosser eingestellter Länge;
Fig. 5 eine Detailansicht einer Kontaktfläche der Festhaltevorrichtung mit elastischen Elementen;
Fig. 6 eine Festhaltevorrichtung mit Sicht von unten;
Fig. 7 eine Festhaltevorrichtung mit Sicht von unten auf eine Zahnstange;
Fig. 8 eine Festhaltevorrichtung mit Sicht von oben auf ein Sperrelement;
Fig. 9 eine Schublade mit eingesetzter Festhaltevorrichtung;
Fig. 10 eine Schublade während des Einsetzens des Kehrichtbehälters;
Fig. 11 eine Schublade mit mehreren eingesetzten Behältern;
Fig. 12 eine Einlegeplatte mit Haltemitteln;
Fig. 13 einen Kehrichtbehälter, welcher mit einer Einlegeplatte in der Schublade festgehalten wird;
Fig. 14 eine alternative Ausführungsform einer Festhaltevorrichtung; und
Fig. 15 eine weitere Ausführungsform einer Festhaltevorrichtung.

### Wege zur Ausführung der Erfindung

In Fig. 1 wird eine Schublade 1 mit einem Boden 2, einer Rückwand 3 und Seitenwänden 4 und 5 dargestellt. Die Frontwand 6 (dargestellt in Fig. 9) ist in Fig. 1 ausgeblendet. In der Schublade 1 ist ein Kehrichtbehälter 7 angeordnet. Dieser weist am oberen Ende eine Öffnung auf, durch welche ein Kehrichtsack von oben in den Kehrichtbehälter 7 eingelassen werden kann. Der Kehrichtbehälter 7 wird innerhalb der Schublade 1 durch eine Festhaltevorrichtung 8 festgehalten, sodass dieser bei Bewegung der Schublade 1 sich innerhalb der Schublade 1 nicht verschiebt oder kippt. Die Festhaltevorrichtung 8 und der Kehrichtbehälter 7 bilden zusammen eine Behältervorrichtung.

Die Festhaltevorrichtung 8 ist zwischen der Rückwand 3 und der Frontwand 6 (dargestellt in Fig. 9) eingespannt. Die Festhaltevorrichtung 8 kann von den beiden Seitenwänden 4 und 5 beliebig beabstandet angeordnet werden. In dem in Fig. 1 dargestellten Ausführungsbeispiel wurde die Festhaltevorrichtung derart angeordnet, dass der Kehrichbehälter 7 gerade zwischen die Festhaltevorrichtung 8 und die Seitenwand 4 hineinpasst, damit sich der Kehrichtbehälter auch seitlich nicht verschieben kann. Zwischen der Festhaltevorrichtung 8 und der Seitenwand 5 bleibt Raum für die Anordnung weiterer Behälter. Die dargestellte Schublade 1 kann in einen Küchenschrank eingebaut werden und in Richtung des Doppelpfeils 9 ausgezogen und eingeschoben werden.

In den Fig. 2 und 4 wird eine Festhaltevorrichtung 8 mit Ansicht von oben dargestellt. Die Festhaltevorrichtung 8 ist als Doppel-T-Element mit einem T-Stamm 10 und zwei T-Dachelementen 11 und 12 ausgestaltet.

Auf der einen Seite weist die Festhaltevorrichtung 8 Haltemittel auf, welche als zwei Haltenoppen 13 und 14 ausgestaltet sind. Auf diese Haltenoppen 13 und 14 kann der Kehrichtbehälter 7 aufgesetzt werden. Als Halteteil weist der Kehrichtbehälter 7 an seiner Unterseite Einbuchtungen 7a (dargestellt in Fig. 1 und 3) auf, in welche die Haltenoppen 13 und 14 eingreifen. Dadurch kommt eine formschlüssige Verbindung zustande und der Kehrichtbehälter 7 wird durch die Festhaltevorrichtung 8 festgehalten. Die Einbuchtungen 7a sind beim Kehrichtbehälter 7 in den Ecken beim Übergang zwischen Boden und Seitenwand des Behälters angeordnet.

Diejenigen Seiten des Doppel-T-Elements, welcher mit dem Kehrichtbehälter 7 in Kontakt sind, werden als Halteseiten 15, 16 und 17 bezeichnet. Sie bilden eine U-Form. Die Abmessungen der Halteseiten 15, 16 und 17 sind derart gewählt, dass der Kehrichtbehälter 7 in die U-Form gerade hineinpasst und im eingesetzten Zustand mit den Halteseiten 15, 16 und 17 in Kontakt ist. Aufgrund der U-förmigen Umschliessung des Kehrichbehälters 7 stellen die Halteseiten 15, 16 und 17 Haltemittel zur Festhaltung des Kehrichtbehälters 7 dar.

Das eine T-Dachelement 11 weist gegen aussen eine erste Kontaktfläche 13 auf, welche vier elastische Elemente 18 umfasst, die im eingespannten Zustand mit der Frontwand 6 in direktem Kontakt sind. Dies wird in Fig. 5 detailliert dargestellt. Auf die elastischen Elemente 18 wirken im eingesetzten Zustand durch die Verspannung der Festhaltevorrichtung 8 in der Schublade 1 entsprechend dem Doppelpfeil 19 Kräfte. Die elastischen Elemente 18 werden durch die Festhaltevorrichtung 8 und durch die Frontwand 6 zusammengepresst. Durch diese elastische Kompression lässt sich die Festhaltevorrichtung 8 in die Schublade 1 einspannen und sie kann aufgrund der Reibung zwischen den elastischen Elementen 18 und der Schubladenwand nur noch mit einer sehr hohen Kraft entlang der Frontwand 6 verschoben werden.

Auf der anderen Seite des Doppel-T-Elements ist eine Ausziehvorrichtung 20 (Fig. 2 und 4) angeordnet, welche eine zweite Kontaktfläche 21 umfasst, die mit der Rückwand 3 der Schublade 1 im eingespannten Zustand annähernd in Kontakt ist. An der zweiten Kontaktfläche 21 sind ebenfalls elastische Elemente 28 (in Fig. 8 dargestellt) angeordnet.

In Fig. 2 ist die Ausziehvorrichtung 20 eingezogen und in Fig. 4 ist sie ausgezogen. Dadurch kann die einstellbare Länge der Festhaltevorrichtung 8 verändert werden, damit die Festhaltevorrichtung 8 in unterschiedlich tiefe Schubladen eingespannt werden kann.

In den Fig. 6 bis 8 wird der Ausziehmechanismus illustriert, wobei die Festhaltevorrichtung 8 in den Fig. 6 und 7 jeweils mit Blick von unten und in Fig. 8 mit Blick von oben gezeigt wird. In Fig. 6 ist die Festhaltevorrichtung 8 mit dem Doppel-T-Element, d.h. dem T-Stamm 10 und den T-Dachelementen 11 und 12, und mit der eingezogenen Ausziehvorrichtung 20 dargestellt. Die Ausziehvorrichtung 20 ist innerhalb des T-Stamms 10 und relativ zum Doppel-T-Element bewegbar angeordnet.

In Fig. 7 wird lediglich das Doppel-T-Element und in Fig. 8 lediglich die Ausziehvorrichtung 20 dargestellt. Auf der Unterseite des Doppel-T-Elements ist eine Zahnstange 22 angeordnet. Diese steht in Wechselwirkung mit dem auf der Ausziehvorrichtung 20 angeordneten Sperrelement 23. Letzteres ist in Fig. 8 vergrössert dargestellt. Das Sperrelement 23 weist Zähne 24 auf, welche relativ zur Ausziehrichtung 25 schräg ausgerichtet sind.

Wird die Ausziehvorrichtung 20 in Ausziehrichtung 25 aus dem Doppel-T-Element ausgezogen, so ist dies mühelos möglich, weil die auf der Unterseite des Doppel-T-Elements angeordnete Zahnstange 22 über die schräg ausgerichteten Zähne 24 des Sperrelements 23 hinübergleiten.

Das Einziehen der Ausziehvorrichtung 20 ist allerdings nicht ohne weiteres möglich. Die Zähne der Zahnstange 22 schlagen auf die Zähne 24 des Sperrelements 23 auf und die Ausziehvorrichtung 20 ist blockiert bzw. arretiert. Es bildet sich somit eine Rücklaufsperre. Eingezogen werden kann die Ausziehvorrichtung 20 nur noch, indem der Benutzer beispielsweise mit einem Schraubenzieher durch den Spalt 26 (dargestellt in Fig. 4) auf das auf der Oberseite der Ausziehvorrichtung 20 angeordnete Betätigungselement 27 drückt und sich die Zähne 24 des Sperrelements 23 dadurch aus der Zahnstange 22 hinausbewegen.

Der Einspannvorgang der Festhaltevorrichtung 8 gestaltet sich nun wie folgt: Die Ausziehvorrichtung 20 wird so weit in das Doppel-T-Element eingezogen, dass die gesamte Länge der Festhaltevorrichtung 8 kürzer als die Tiefe der Schublade 1 bzw. kürzer als die Distanz zwischen der Innenseite der Rückwand 3 und der Frontwand 4 ist. Aufgrund der kurzen Länge kann die Festhaltevorrichtung 8 an gewünschter Position auf dem Boden 2 der Schublade 1 angeordnet werden.

Anschliessend zieht der Benutzer die Ausziehvorrichtung 20 aus, was aufgrund der schrägen Ausrichtung der Zähne 24 ohne weiteres möglich ist. Die Ausziehvorrichtung 20 wird dabei soweit ausgezogen, bis einerseits die an der ersten Kontaktfläche 13 angeordneten elastischen Elemente 18 mit der Frontwand 6 und andererseits die elastischen Elemente 28 der zweiten Kontaktfläche 28 mit der Rückwand 3 in Kontakt sind.

Nachdem die elastischen Elemente 18 und 28 mit den Wänden in Kontakt gekommen sind, kann der Benutzer die Ausziehvorrichtung 20 mit Kraft noch weiter ausziehen, um dadurch die elastischen Elemente 18 und 28 zu komprimieren. Lässt der Benutzer die Festhaltevorrichtung 8 nun los, bleibt die Ausziehvorrichtung 20 aufgrund der Rücklaufsperre relativ zum Doppel-T-Element in Position und die elastischen Elemente 18 und 28 bleiben weiterhin komprimiert, sodass die Festhaltevorrichtung 8 zwischen der Rückwand 3 und der Frontwand 6 verspannt bleibt. Die Fig. 9 zeigt dabei die Festhaltevorrichtung 8 im eingespannten Zustand. Die Ausziehvorrichtung 20 ist leicht ausgezogen.

In Fig. 10 wird gezeigt, wie der Kehrichtbehälter 7 von oben in die Schublade 1 ein- und damit auf die Haltenoppen 14 aufgesetzt wird. In Fig. 11 wird gezeigt, wie zusätzliche kleine Behälter 29 und 30 ebenfalls in die Schublade 1 eingesetzt werden können. Zum Festhalten der kleinen Behälter 29 und 30 sind an der Festhaltevorrichtung 8 Stege 31 (dargestellt in den Fig. 4 und 10) angeordnet, welche in eine Einbuchtung 32 der kleinen Behälter 29 und 30 eingreifen und als Haltemittel dienen.

In den Fig. 12 und 13 weist die Festhaltevorrichtung eine Einlegeplatte auf, welche in ihrer Grundfläche derart ausgestaltet ist, dass sie gerade in die Schublade passt (in Fig. 13 dargestellt). Dadurch lässt sich die Einlegeplatte 33 innerhalb der Schublade nicht verschieben. Im Weiteren sind auf der Einlegeplatte 33 Erhebungen 34 angeordnet, welche als Haltemittel dienen. Mittels den Haltemitteln wird der Kehrichtbehälter 7 festgehalten. Für ein besonders stabiles Festhalten des Kehrichtbehälters 7 sind vier Erhebungen 34a in Ecken angeordnet, welche in Ausbuchtungen 7a (dargestellt in Fig. 1) des Kehrichtbehälters 7 eingreifen.

In den Figuren 14 und 15 werden zwei alternative Ausführungsformen der Festhaltevorrichtung gezeigt.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Behältervorrichtung, umfassend mindestens einen Behälter (7, 29, 30), insbesondere mindestens einen Abfallbehälter, und eine Festhaltevorrichtung (8) zum Festhalten des mindestens einen Behälters (7, 29, 30) in einer Schublade, wobei die Festhaltevorrichtung (8) mindestens ein Haltemittel (14-17, 31, 33) aufweist, und der mindestens eine Behälter (7, 29, 30) mindestens ein Halteteil (7a) aufweist, an welchem der Behälter mittels dem mindestens einen Haltemittel festhaltbar ist, wobei die Festhaltevorrichtung (8) eine Spanneinrichtung zum Einspannen der Festhaltevorrichtung (8) in der Schublade (1) aufweist, **dadurch gekennzeichnet, dass** durch die Spanneinrichtung eine einstellbare Länge der Festhaltevorrichtung (8) in mindestens einer Bewegungsrichtung fixierbar ist.

2. Behältervorrichtung nach Anspruch 1, wobei die Spanneinrichtung eine mechanische Rücklaufsperre (22, 23) aufweist, welche
insbesondere händisch und/oder mittels eines Werkzeugs lösbar ist.

3. Behältervorrichtung nach Anspruch 2, wobei die Rücklaufsperre (22, 23) derart ausgestaltet ist, dass die Rücklaufsperre (22, 23) die Verkürzung der Länge der Festhaltevorrichtung (8) blockiert und die Vergrösserung der Länge der Festhaltevorrichtung (8) nicht blockiert.

4. Behältervorrichtung nach einem der vorangehenden Ansprüche, wobei die Festhaltevorrichtung (8) ein Doppel-T-Element (10, 11, 12) aufweist zur teilweisen Umfassung des Behälters (7) und insbesondere mindestens eines zweiten Behälters (29, 30).

5. Behältervorrichtung nach Anspruch 4, wobei das Doppel-T-Element (10, 11, 12) einen T-Stamm (10) und zwei T-Dachelemente (11, 12) aufweist und insbesondere derart ausgestaltet ist, dass mindestens ein T-Dachelement (11, 12) eine erste Kontaktfläche (13) aufweist, zur Herstellung eines Kraftschlusses mit einer ersten Wand der Schublade.

6. Behältervorrichtung nach Anspruch 5, wobei die Spanneinrichtung eine Ausziehvorrichtung (20) aufweist, wobei die Ausziehvorrichtung (20) innerhalb des T-Stamms (10) und relativ zum Doppel-T-Element (10, 11, 12) bewegbar angeordnet ist und eine zweite Kontaktfläche (28) aufweist, zur Herstellung eines Kraftschlusses mit einer zweiten Wand der Schublade (1),
insbesondere wobei die Ausziehvorrichtung (20) am Doppel-T-Element (10, 11, 12), insbesondere am T-Stamm (10) arretierbar ist.

7. Behältervorrichtung nach einem der vorangehenden Ansprüche, wobei das mindestens eine Haltemittel (14-17, 31) einen Kippschutz aufweist, zur Verhinderung eines Kippens des Behälters (7, 29, 30) bei Bewegung der Schublade (1), und/oder einen Verschiebeschutz aufweist, zur Verhinderung eines Verschiebens des Behälters (7, 29, 30) innerhalb der Schublade (1).

8. Behältervorrichtung nach einem der vorangehenden Ansprüche, wobei das mindestens eine Haltemittel und das mindestens eine Halteteil in Formschlussverbindung sind.

9. Behältervorrichtung nach einem der vorangehenden Ansprüche, wobei das Halteteil eine Einbuchtung ist, welche
- an einer Aussenseite, insbesondere am Boden oder an der Seitenwand, des Behälters, oder
- am Übergang zwischen Boden und Seitenwand des Behälters
angeordnet ist, wobei das mindestens eine Haltemittel in die Einbuchtung eingreift.

10. Behältervorrichtung nach Anspruch 9, wobei der Behälter rechteckig ausgestaltet ist und an mindestens einer Ecke, insbesondere an zwei, insbesondere an vier Ecken, eine Einbuchtung aufweist.

11. Behältervorrichtung nach einem der vorangehenden Ansprüche, wobei die Haltemittel (14-17, 31) eine Haltenoppe (14) und/oder einen Steg (32) und/oder einen Keil aufweisen,
insbesondere wobei im eingebauten Zustand der Festhaltevorrichtung (8) die Haltenoppe (14) nach oben gerichtet ist zum Aufsetzen des Behälters (7) von oben auf die Haltenoppe (14).

12. Behältervorrichtung nach einem der vorangehenden Ansprüche, wobei elastische Elemente (18, 28) an einem Ende oder an gegenüberliegenden Enden der Festhaltevorrichtung (8) vorgesehen sind,
insbesondere wobei die elastischen Elemente (18, 28) gummielastisch verformbare Gumminoppen sind, welche an mindestens einem Ende der Festhaltevorrichtung (8) angeordnet sind.

13. Schublade (1) mit einer Behältervorrichtung nach einem der vorangehenden Ansprüche, wobei die Festhaltevorrichtung (8) eine Einlegeplatte (33) umfasst, welche derart ausgestaltet ist, dass sie formschlüssig in der Schublade gehalten wird, insbesondere wobei die Haltemittel (34) auf der Einlegeplatte angeordnet sind.

## Claims

1. Container device, comprising at least one container (7, 29, 30), in particular at least one waste container, and a fixation device (8) for fixating the at least one container (7, 29, 30) in a drawer, wherein the fixation device (8) has at least one fixation means (14-17, 31, 33), and the at least one container (7, 29, 30) has at least one fixation part (7a), to which the container can be fixed by the at least one fixation means, wherein the fixation device (8) has a clamping device for clamping the fixation device (8) in the drawer (1), **characterized in that** the clamping device can fix an adjustable length of the fixation device (8) in at least one direction of movement.

2. Container device according to claim 1, wherein the clamping device has a mechanical backstop (22, 23),
which in particular can be released by hand and/or by a tool.

3. Container device according to claim 2, wherein the backstop (22, 23) is adapted such that the backstop (22, 23) blocks the shortening of the length of the fixation device (8) and does not block the enlargement of the length of the fixation device (8).

4. Container device according to one of the preceding claims, wherein the fixation device (8) comprises a double-T element (10, 11, 12) for partially enclosing the container (7) and in particular at least one second container (29, 30).

5. Container device according to claim 4, wherein the double-T-element (10, 11, 12) comprises a T-trunk (10) and two T-roof elements (11, 12) and is in particular adapted such that at least one T-roof element (11, 12) comprises a first contact surface (13) for establishing a frictional connection with a first wall of the drawer.

6. Container device according to claim 5, wherein the clamping device comprises an extension device (20), wherein the extension device (20) is arranged within the T-trunk (10) and movable relative to the double-T-element (10, 11, 12) and comprises a second contact surface (28) for establishing a frictional connection with a second wall of the drawer (1),
in particular wherein the extension device (20) can be locked at the double-T element (10, 11, 12), in particular at the T-trunk (10).

7. Container device according to one of the preceding claims, wherein the at least one fixation means (14-17, 31) has a tilting protection for preventing the container (7, 29, 30) from tilting when the drawer (1) is moved, and/or a displacement protection for preventing the container (7, 29, 30) from displacing within the drawer (1).

8. Container device according to one of the preceding claims, wherein the at least one fixation means and the at least one fixation part are in form-fit connection.

9. Container device according to one of the preceding claims, wherein the fixation part is an indentation which is arranged
- on an external surface, in particular on the floor or side wall of the container, or
- at the transition between bottom and side wall of the container,
wherein the at least one fixation means extends into the indentation.

10. Container device according to claim 9, wherein the container is rectangular and has an indentation at at least one corner, in particular at two, in particular at four corners.

11. Container device according to one of the preceding claims, wherein the fixation means (14-17, 31) comprise a fixation knob (14) and/or a bar (32) and/or a wedge,
in particular wherein, in the installed state of the fixation device (8), the fixation knob (14) is directed upwards for placing the container (7) from above on the fixation knob (14).

12. Container device according to one of the preceding claims, wherein elastic elements (18, 28) are provided at one end or at opposite ends of the fixation device (8),
in particular wherein the elastic elements (18, 28) are rubber-elastically deformable rubber knobs which are arranged at at least one end of the fixation device (8).

13. Drawer (1) with a container device according to one of the preceding claims, wherein the fixation device (8) comprises an insert plate (33) which is adapted such that it is held in the drawer in a form-fitting manner, in particular wherein the fixation means (34) are arranged on the insert plate.

## Revendications

1. Dispositif à récipient comprenant au moins un récipient (7, 29, 30), plus particulièrement au moins un récipient à déchets, et un dispositif de maintien (8) pour le maintien de l'au moins un récipient (7, 29, 30) dans un tiroir, dans lequel le dispositif de maintien (8) comprend au moins un moyen de maintien (14 - 17, 31, 33) et l'au moins un récipient (7, 29, 30) comprend au moins une partie de maintien (7a) à laquelle le récipient peut être maintenue à l'aide de l'au moins un moyen de maintien, dans lequel le dispositif de maintien (8) comprend un dispositif de serrage pour le serrage du dispositif de maintien (8) dans le tiroir (1), **caractérisé en ce que**, grâce au dispositif de serrage, une longueur réglable du dispositif de maintien (8) peut être fixée dans au moins une direction de mouvement.

2. Dispositif à récipient selon la revendication 1, dans lequel le dispositif de serrage comprend un blocage anti-retour mécanique (22, 23) qui peut être déverrouillé plus particulièrement manuellement et/ou au moyen d'un outil.

3. Dispositif à récipient selon la revendication 2, dans lequel le blocage anti-retour (22, 23) est conçu de façon à ce que le blocage anti-retour (22, 23) bloque le raccourcissement de la longueur du dispositif de maintien (8) et ne bloque pas l'agrandissement de la longueur du dispositif de maintien (8).

4. Dispositif à récipient selon l'une des revendications précédentes, dans lequel le dispositif de maintien (8) comprend un élément en double T (10, 11, 12) pour l'enveloppement partiel du récipient (7) et plus particulièrement d'au moins un deuxième récipient (29, 30).

5. Dispositif à récipient selon la revendication 4, dans lequel l'élément en double T (10, 11, 12) comprend une tige en T (10) et deux éléments de toit en T (11, 12) et plus particulièrement est conçu de façon à ce qu'au moins un élément de toit en T (11, 12) comprenne une première surface de contact (13) pour l'établissement d'une liaison par force avec une première paroi du tiroir.

6. Dispositif à récipient selon la revendication 5, dans lequel le dispositif de serrage comprend un dispositif d'extraction (20), dans lequel le dispositif d'extraction (20) est disposé à l'intérieur de la tige en T (10) et de manière mobile par rapport à l'élément en double T (10, 11, 12) et comprend une deuxième surface de contact pour l'établissement d'une liaison par force avec une deuxième paroi du tiroir (1),
plus particulièrement dans lequel le dispositif d'extraction (20) peut être bloqué sur l'élément en double T (10, 11, 12), plus particulièrement sur la tige en T (10).

7. Dispositif à récipient selon l'une des revendications précédentes, dans lequel l'au moins un moyen de maintien (14 - 17, 31) comprend une protection anti-basculement afin d'empêcher un basculement du récipient (7, 29, 30) lors du déplacement du tiroir (1) et/ou une protection anti-coulissement pour empêcher un coulissement du récipient (7, 29, 30) à l'intérieur du tiroir (1).

8. Dispositif à récipient selon l'une des revendications précédentes, dans lequel l'au moins un moyen de maintien et l'au moins une partie de maintien sont reliés par complémentarité de forme.

9. Dispositif à récipient selon l'une des revendications précédentes, dans lequel la partie de maintien est un renfoncement qui est disposé
- sur un côté extérieur, plus particulièrement sur le fond ou sur la paroi latérale du récipient ou
- au niveau de la transition entre le fond et la paroi latérale du récipient,
dans lequel l'au moins un moyen de maintien s'emboîte dans le renfoncement.

10. Dispositif à récipient selon la revendication 9, dans lequel le récipient présente une forme rectangulaire et comprend, au moins au niveau d'u angle, plus particulièrement, au niveau de deux angles, plus particulièrement au niveau de quatre angles, un renfoncement.

11. Dispositif à récipient selon l'une des revendications précédentes, dans lequel les moyens de maintien (14 - 17, 31) comprennent une saillie de maintien (14) et/ou une nervure (32) et/ou une cale,
plus particulièrement dans lequel, dans l'état monté du dispositif de maintien (8), la saillie de maintien (14) est orientée vers le haut afin de pouvoir poser le récipient (7) par en haut sur la saillie de maintien (14).

12. Dispositif à récipient selon l'une des revendications précédentes, dans lequel des éléments élastiques (18, 28) sont prévus à une extrémité ou sur des extrémités opposées du dispositif de maintien (8),
plus particulièrement dans lequel les éléments élastiques (18, 28) sont des saillies en caoutchouc déformable de manière élastique qui sont disposées à au moins une extrémité du dispositif de maintien (8).

13. Tiroir (1) avec un dispositif à récipient selon l'une des revendications précédentes, dans lequel le dispositif de maintien (8) comprend une plaque d'insertion (33) qui est conçue de façon à être maintenue par complémentarité de forme dans le tiroir, plus particulièrement dans lequel les moyens de maintien (34) sont disposés sur la plaque d'insertion.
